# EUROPÄISCHE PATENTSCHRIFT

(11) **EP 1 478 491 B1**
(45) Veröffentlichungstag und Bekanntmachung des Hinweises auf die Patenterteilung: **07.12.2005**
(21) Anmeldenummer: 02774297.2
(22) Anmeldetag: 04.09.2002
(51) Int. Cl.: B24B 23/04

(54) **HANDSCHWINGSCHLEIFMASCHINE**
MANUAL ORBITAL SANDER
PONCEUSE VIBRANTE MANUELLE

(30) Priorität: 07.12.2001 DE 10160265
(43) Veröffentlichungstag der Anmeldung: 24.11.2004
(73) Patentinhaber: ROBERT BOSCH GMBH, 70442 Stuttgart (DE)
(72) Erfinder: SIEBER, Gustav, 72631 Aichtal-Groetzingen (DE)
(86) Internationale Anmeldenummer: PCT/DE2002/003262
(87) Internationale Veröffentlichungsnummer: WO 2003/049902

(56) Entgegenhaltungen:
- DE-A- 10 003 504
- US-A1- 2001 003 087

## Beschreibung

### Stand der Technik

Die Erfindung geht aus von einer Handschwingschleifmaschine nach dem Oberbegriff des Anspruchs 1.

Aus den Dokumenten EP 1 093 884 und EP 09 534 07 sind die Merkmale des Oberbegriffs des Anspruchs 1 bekannt. Die daraus bekannten Handschwingschleifer haben längliche, elastische Schwingelemente, die das Werkzeug mit dem Gehäuse so kuppeln, dass es gegenüber diesem begrenzt drehbar ist. Durch diese elastischen Schwingelemente kann das Werkzeug eine orbitale Schwingbewegung ohne Rotation durchführen, wobei durch die elastischen Schwingelemente verhältnismäßig viel Antriebsenergie absorbiert wird.

Aus der US 2001/000 3087 A1 ist eine Handschwingschleifmaschine bekannt, deren Schleifwerkzeug über starre Schwingelemente mit dem Gehäuse gekuppelt ist. Die starren Schwingelemente sind gelenkig gelagert, so dass dadurch das Werkzeug seine orbitale Bewegung wie bei den anderen bekannten Handschwingschleifmaschinen durchführen kann.

Diese Handschwingschleifmaschine hat einen deutlich besseren Wirkungsgrad als die mit elastischen Schwingelementen, sie hat jedoch ein höheres Eigengewicht und ist aufwendiger herzustellen als die bekannten Maschinen mit elastischen Schwingelementen.

### Vorteile der Erfindung

Die erfindungsgemäße Handwerkzeugmaschine mit den Merkmalen des Anspruchs 1 hat demgegenüber den Vorteil gleich guten Wirkungsgrads, gleicher Laufruhe bei geringerem Gewicht und geringeren Herstellungskosten als die bekannten Maschinen.

Dadurch, dass die elastischen Schwingelemente an entgegengesetzten Enden je eine umlaufende Einschnürung tragen, wird damit ein um 360° wirksames Filmscharnier geschaffen, das die Schwingeigenschaft der Schwingelemente derart verbessert, dass sie nur noch äußerst geringe Energiemengen des Antriebsmotors absorbieren, wobei der Wirkungsgrad der Maschinen und deren Lebensdauer deutlich erhöht ist.

Dadurch, dass die elastischen Schwingelemente an ihren Enden je eine Fußplatte haben und dass dort die Einschnürungen angeordnet sind, sind die Schwingelemente einfach herzustellen und leicht zu montieren,.

Dadurch, dass die Einschnürungen in Gestalt zwei konkaver, gerader Einprägungen an gegenüberliegenden Enden der elastischen Schwingelemente bestehen und ein länglicher Steg gebildet ist, sind die Filmscharniere quer zu den radialen Ausnehmungen biegeweicher bzw. elastischer als parallel zu den Ausnehmungen bzw. in Richtung des länglichen Stegs. Dadurch beschreibt jeder mit den Schwingelementen gekoppelte Punkt statt kleiner Kreise kleine Ellipsen, so dass annähernd die Schleifcharakteristik eines Linearschleifers damit erreichbar ist.

### Zeichnung

Nachstehend ist die Erfindung anhand einer zugehörigen Zeichnung näher beschrieben.

Es zeigen
Figur 1
   eine teilweise geschnittene Seitenansicht der erfindungsgemäßen Handschleifmaschine,
Figur 2
   einen vergrößerten Ausschnitt aus Figur 1,
Figur 3
   die hinteren Schwingelemente und
Figur 4
   die vorderen Schwingelemente der erfindungsgemäßen Handschwingschleifmaschine.

### Beschreibung des Ausführungsbeispiels

Die Figur 1 gezeigte Handschwingschleifmaschine 10 weist ein längliches, als Handgriff dienendes Maschinengehäuse 12 auf, das einen Elektromotor 13 aufnimmt. Das Maschinengehäuse 12 trägt oben eine Schiebetaste 14 zum Ein- und Ausschalten des Motors 13.

Nach hinten tritt aus dem Maschinengehäuse 12 eine elektrische Anschlußleitung 16 aus.

Von dort ist am Maschinengehäuse 12 ein Schleifteller 18 angeordnet zur lösbaren Aufnahme eines Schleifblatts 19. Auf den Schleifteller 18 werden Drehungen des Motors 13 durch eine biegsame Welle 101 übertragen. Diese endet mit einem Ende in einem Exzenterzapfen 120, mit dem sie über ein Nadellagen 130 am Schleifteller 18 drehbar gelagert ist. Außerdem ist die biegsame Welle mit ihrem ersten Ende oberhalb und unmittelbar benachbart zum Exzenterzapfen 120 in einem unterem Wälzlager 140 am Maschinengehäuse 12 drehbar gelagert. Motorseitig ist die biegsame Welle 101 über eine Steckkupplung 150 mit einer nicht näher erläuterten Motorwelle gekuppelt. Außerdem ist in der Nähe der Steckkupplung 150 die biegsame Welle 101 in einem oberen Wälzlager 160 im Maschinengehäuse 12 drehbar gelagert.

Der Schleifteller 18 ist über blattfederartige Schwingelemente 170, 180 am Maschinengehäuse 12 gegen Verlieren und gegen Drehmitnahme gesichert befestigt. Zwischen dem Schleifteller 18 und dem Maschinengehäuse 12 ist als elastisches Verbindungselement ein Faltenbalg 12 angeordnet, durch den trotz der Schwingbewegung des Schleiftellers 18 darunter anfallender Staub abströmen kann.

Die Schwingelemente 170, 180 tragen an ihrem oberen und unteren Ende je eine Einschnürung bzw. Taillierung 50, 52, durch die die elastischen Stäbe jeweils wie eine Kardanwelle funktionieren. Dadurch wird der Kraftverlust minimiert, weil die Bedämpfung der Schleiftellerschwingung auf das notwendige Maß reduziert ist. Außerdem wird dadurch die Laufruhe der Schleifhandwerkzeugmaschine deutlich verbessert.

Figuren 3 und 4 zeigen das hintere und vordere elastische Schwingelement 170, 180, das aus einem oberen und unteren Querblatt 55, 57 besteht, zwischen dem sich jeweils drei säulenartige Einzelelemente erstrecken. Nahe den Querblättern 55, 57 hat jede einzelne Schwingsäule eine Taillierung 50, 52.

Das an der Spitze des Schleiftellers 18 angeordnete, in Figur 4 gezeigte Schwingelement 180, besteht aus den Querblättern 59, 60, zwischen denen sich vier einzelne Schwingsäulen mit Taillierungen 50, 51 erstrecken. Der Wirkungsgrad des Schwingelements 180 ist durch die Taillierung 50, 52 auf die gleiche Weise verbessert wie das Schwingelement 170 gemäß Figur 3.

Bei einem nicht dargestellten Ausführungsbeispiel sind anstelle umlaufender Einschnürungen bzw. Taillierungen je zwei konkave, halbzylindrische Ausnehmungen quer zu den Schwingelementen einander abgewandt an gleicher Stelle angeordnet. Damit wird ein Filmscharnier gebildet, das quer zur Achse der Ausnehmungen sehr biegeweich und parallel zur Achse der Ausnehmungen deutlich biegesteifer verformbar ist. Damit ist bei Verwendung derartiger Schwingelemente annähernd das Schwingungsverhalten eines Linearschleifers erreichbar.

## Patentansprüche

1. Handschwingschleifmaschine (10) mit einem Gehäuse (12), dass ein schwingend bewegbares Werkzeug (18) trägt, wobei der Schwingweg des Werkzeugs (18) durch längliche, elastische Schwingelemente (170, 180) begrenzt ist, die das Werkzeug (18) mit dem Gehäuse (12) kuppeln, **dadurch gekennzeichnet, dass** die Schwingelemente (170, 180) außermittig zwei voneinander beabstandete Taillierungen (50, 52) tragen.

2. Handschwingschleifmaschine nach Anspruch 1, **dadurch gekennzeichnet, dass** die Taillierungen (50, 52) der Schwingelemente (170, 180) je als umlaufende Einschnürung ausgestaltet sind.

3. Handschwingschleifmaschine nach Anspruch 1 oder 2, **dadurch gekennzeichnet, dass** die Schwingelemente (170, 180) an ihren Enden je ein Querblatt (55, 57, 59, 60) haben und dass dort nah benachbart die Taillierungen (50, 52) angeordnet sind.

4. Handschwingschleifmaschine nach Anspruch 1, **dadurch gekennzeichnet, dass** die Taillierungen der Schwingelemente (170, 180) jeweils als zwei gegenüberliegende, insbesondere konkave, Abflachungen ausgestaltet sind, die ein Filmscharnier bilden, das quer zu den Abflachungen einen geringen und parallel dazu einen hohen Biegewiderstand hat.

## Claims

1. Handheld orbital sander (10) having a housing (12), which carries a tool (18) which can move in oscillating fashion, with elongate, elastic oscillation elements (170, 180) delimiting the oscillation travel of the tool (18) and coupling the tool (18) to the housing (12), **characterized in that** the oscillation elements (170, 180) have two eccentric narrowed waists (50, 52) spaced apart from one another.

2. Handheld orbital sander according to Claim 1, **characterized in that** the narrow waists (50, 52) of the oscillation elements (170, 180) are in each case designed as a constriction running all the way around.

3. Handheld orbital sander according to Claim 1 or 2, **characterized in that** the oscillation elements (170, 180) have a transverse leaf (55, 57, 59, 60) at each of their ends, and **in that** the narrowed waists (50, 52) are arranged closely adjacent to the said transverse leaves.

4. Handheld orbital sander according to Claim 1, **characterized in that** the narrowed waists of the oscillation elements (170, 180) are in each case configured as two opposite, in particular concave, flattened sections which form an integral hinge which has a low bending resistance transversely with respect to the flattened sections and a high bending resistance parallel to the flattened sections.

## Revendications

1. Ponceuse vibrante manuelle (10) comprenant un boîtier (12) qui porte un outil (18) déplaçable par vibration, dans laquelle la vibration de l'outil (18) est limitée par des éléments vibrants (170, 180) élastiques oblongs qui accouplent l'outil (18) au boîtier (12),
**caractérisée en ce que**
les éléments vibrants (170, 180) présentent deux strictions (50, 52) excentrées distancées l'une de l'autre.

2. Ponceuse vibrante manuelle selon la revendication 1,
**caractérisée en ce que**
les strictions (50, 52) des éléments vibrants (170, 180) présentent chacune la forme d'un rétrécissement circulaire.

3. Ponceuse vibrante manuelle selon la revendication 1 ou 2,
**caractérisée en ce que**
les éléments vibrants (170, 180) présentent chacun à leurs extrémités une lame transversale (55, 57, 59, 60), et les strictions (50, 52) sont disposées à proximité de celles-ci.

4. Ponceuse vibrante manuelle selon la revendication 1,
**caractérisée en ce que**
les strictions des éléments vibrants (170, 180) présentent chacune la forme de deux méplats notamment concaves situés en face l'un de l'autre, qui forment une charnière pelliculaire qui présente une faible résistance à la flexion transversalement aux méplats et une grande résistance à la flexion parallèlement à ceux-ci.
